# EUROPÄISCHE PATENTSCHRIFT

(11) **EP 0 925 225 B1**
(45) Veröffentlichungstag und Bekanntmachung des Hinweises auf die Patenterteilung: **28.02.2001**
(21) Anmeldenummer: 97929115.0
(22) Anmeldetag: 19.06.1997
(51) Int. Cl.: B65B 63/02, B65B 61/24

(54) **VERFAHREN UND VORRICHTUNG ZUM VERPACKEN PULVERIGER ODER KÖRNIGER SCHÜTTGÜTER**
METHOD AND DEVICE FOR PACKING POWDERY OR GRANULAR BULK MATERIAL
PROCEDE ET DISPOSITIF POUR EMBALLER UN MATERIAU EN VRAC EN POUDRE OU EN GRAINS

(30) Priorität: 16.09.1996 DE 19637615
(43) Veröffentlichungstag der Anmeldung: 30.06.1999
(73) Patentinhaber: ROBERT BOSCH GMBH, 70442 Stuttgart (DE)
(72) Erfinder: DOMKE, Klaus, D-71254 Ditzingen (DE); EHRING, Rolf, D-71364 Winnenden (DE); HÖSCHELE, Werner, D-71384 Weinstadt (DE); LEMKE, Kuno, D-74321 Bietigheim-Bissingen (DE); WILKE, Bernd, D-71397 Leutenbach (DE); WEISS, Dunja, D-70374 Stuttgart (DE); BAUMGART, Alfons, D-73630 Remshalden (DE)
(86) Internationale Anmeldenummer: DE9701259
(87) Internationale Veröffentlichungsnummer: WO9812114

(56) Entgegenhaltungen:
- EP-A- 0 623 517
- FR-A- 2 001 414

## Beschreibung

Die Erfindung geht aus von einem Verfahren zum Verpacken pulveriger oder körniger Schüttgüter nach dem Oberbegriff des Anspruchs 1, wie es beispielsweise aus der US 5,111,642 bekanntgeworden ist. Ferner betrifft die Erfindung eine Vorrichtung zum Durchführen des neuartigen Verfahrens nach dem Oberbegriff des Anspruchs 13. Bei dem aus der US 5,111,642 bekanntgewordenen Verfahren werden Tablettenpreßlinge gebildet, die in vorbereitete Kapselteile eingeschoben werden. Durch das Bilden der Preßlinge läßt sich eine hohe Dichte des zu verpackenden Schüttgutes erzielen, so daß die Kapselgröße relativ klein gewählt werden kann. Wird ein derartiges Verfahren auf andere Schüttgüter, insbesondere Nahrungs- und Genußmittel angewendet, bei der sich das Schüttgut beispielsweise in einer Umverpackung in Form eines Beutels befindet, so stellt sich das Problem, daß das verdichtete Schüttgut nur schwer aus der Umverpackung entnommen werden kann. Zwar ist es in der DE 25 25 504 A1 erwähnt, daß sich derartig vorgeformte Preßlinge durch Zusatz anderer Stoffe, beispielsweise von Wasser, leicht wieder auflösen lassen. Dies setzt jedoch bereits voraus, daß der Preßling aus der Umverpackung entnommen ist. Wird beispielsweise Kaffee zu einem Preßling vorverdichtet und in einer Umverpackung verpackt, so stellt sich insbesondere die Problematik der Entnahme einzelner Portionen aus der Umverpackung. Aufgabe der Erfindung ist es daher, ein gattungsgemäßes Verfahren zum Verpacken pulveriger oder köringer Schüttgüter derart weiterzubilden, daß eine einfache Entnahme des vorverdichteten Schüttgutes aus der Umverpackung ermöglicht wird. Diese Aufgabe wird durch die kennzeichnenden Merkmale der Ansprüche 1 und 13 gelöst. Weitere Vorteile und vorteilhafte Weiterbildungen des erfindungsgemäßen Verfahrens sowie der Vorrichtung zum Durchführen des erfindungsgemäßen Verfahrens zum Verpacken pulveriger oder körniger Schüttgüter ergeben sich aus den Unteransprüchen und der Beschreibung.

### Zeichnung

Ausführungsbeispiele der Erfindung sind in der Zeichnung schematisch dargestellt und werden im folgenden näher beschrieben. Es zeigen Figur 1a bis 1f das Verdichten einer Schüttgutmenge zu einem Preßling und Einführen desselben in einen liegenden Beutel in einer vereinfacht dargestellten Verpackungsvorrichtung, Figur 2a bis 2f das Verdichten einer Schüttgutmenge zu einem Preßling und Einführen desselben in einen stehenden Beutel in einer vereinfacht dargestellten Verpackungsvorrichtung, Figur 3 eine Einrichtung zum Einbringen eines Preßlings in einen Beutel, Figur 4 eine Preßeinrichtung in einem Längsschnitt, Figur 5a und 5b abgewandelte Preßeinrichtungen in vereinfachten Seitenansichten und Figur 6 einen quaderförmigen Preßling mit Strömungskanälen und Schrägen in schaubildlicher Ansicht, Figur 7 und 8 Einrichtungen zum Lockern des Schüttgutes in vereinfachten Längsschnitten.

### Bescheibung der Ausführungsbeispiele

Bei dem erfindungsgemäßen Verpackungsverfahren wird eine volumetrisch oder gravimetrisch abgemessene Schüttgutmenge 1 gelockert und durch ein Zuführrohr 11 oder einen Zuführkanal in eine hülsenförmige, senkrecht ausgerichtete Matritze 12 einer Presse 10 von oben eingeschüttet. Ein in das untere Ende der Matritze 12 eingeführter Stempel 13 verschließt derweil deren untere Öffnung (Figur la). Nach dem vollständigen Einführen der Schüttgutmenge 1 in den Hohlraum der Matritze 12 (Figur 1b) fährt ein ebenfalls mit der Matritze 12 ausgerichteter zweiter Stempel 14 von oben in den Hohlraum der Matritze 12 und verpreßt die zunächst lockere Schüttgutmenge 1 in der Matritze 12 zu einem Preßling 2, wobei beinahe die gesamte eingeschlossene Luft entweicht (Figur 1c). Der Preßling 2, bei dem die einzelnen Körner oder Teilchen zusammenhaften oder zusammenbacken, wird darauf vom oberen Stempel 14 unter Unterstützung des unteren Stempels 13 nach unten aus der Matritze 12 geschoben (Figur 1d). Ein unterhalb der Matritze 12 waagrecht verfahrbarer Schieber 5 schiebt den noch zwischen den beiden Stempeln 13, 14 gehaltenen Preßling 2 in einen bereitgestellten Beutel 3 (Figur 1e). Während das offene Ende des Beutels 3 durch Falten und Versiegeln zu einer fertigen Packung 4 verschlossen wird (Figur 1f), kehren die Stempel 13, 14 und der Schieber 5 in ihre Ausgangsstellung zurück, so daß ein neuer Verpackungstakt beginnen kann.

Abweichend von dem Ausführungsbeispiel nach Figur 1, bei dem der Preßling 2 zum Einführen in den Beutel 3 waagrecht verschoben wird, wird beim Ausführungsbeispiel nach Figur 2 der Preßling 2 in senkrechter Richtung in einen aufrecht bereitgestellten Beutel 3 eingeführt. Das Einfüllen einer Schüttgutmenge 1 in eine ebenfalls senkrecht ausgerichtete, hülsenförmige Matritze 12 und das Verdichten zu einem Preßling 2 erfolgen wie beim oben beschriebenen Ausführungsbeispiel nach Figur 1. Nach dem Verdichten fährt jedoch der untere Stempel 13 weit nach unten, und unterhalb der Matritze 12 wird mit deren Hohlraum ausgerichtet ein Beutel 3 bereitgestellt (Figur 2d). In den oben offenen Beutel 3 schiebt nun der obere Stempel 14 den Preßling 2 aus der Matritze 12 durch eine Abwärtsbewegung in den Beutel 3 ein (Figur 2e), und kehrt dann in seine Ausgangsstellung zurück. Der gefüllte Beutel 3 wird zur Seite verfahren, so daß auch der untere Stempel 13 in seine Ausgangslage zurückkehren kann. An dem gefüllten Beutel 3 wird nun der Verschluß des Beutels 3 durch Falten und Siegeln oder Verkleben in an sich bekannter Weise gebildet.

Bei den beiden oben beschriebenen Verpackungsvorgängen wird zum Formen der Preßlinge 2 nur jeweils der Stempel 14 verwendet, während der andere Stempel 13 als Gegenlager wirkt. Besonders gleichmäßige und auch hohe Verdichtungen lassen sich erzielen, wenn beide Stempel 13, 14 zum Formen des Preßlings 2 gegeneinander verfahren werden.

Bei den Verpackungsvorgängen ist grundsätzlich der Hohlraum der Matritze 12 und der Preßabstand der beiden Stempel 13, 14 an die Endform der Packung 4 anzupassen. Hat die gewünschte Packung 4 die Form eines Quaders, wie größtenteils üblich, haben der Hohlraum der Matritze 12 und die beiden Stempel 13, 14 einen rechteckigen Querschnitt. Beim Ausführungsbeispiel nach Figur 1 wir die Höhe der Packung 4 durch den Abstand der beiden Stempel 13, 14 bei Preßende bestimmt. Der Querschnitt der Packung 4 entspricht dem Querschnitt des Hohlraums der Matritze 12. Dagegen bestimmen die beiden Abmessungen des Querschnitts der Matritze 12 die Tiefe und die Breite des nach dem Verschließen senkrecht aufgestellten Beutels 3 und der Preßabstand der beiden Stempel 13, 14 die Höhe der Packung 4, bei der der Verschluß oben ist.

Zum leichten Einführen des Preßlings 2 in einen Beutel 3 sind die Querschnittsabmessungen des Beutels 3 wenig größer als die entsprechenden Abmessungen des Preßlings 2, so daß beim Einschieben des Preßlings 2 in den Beutel 3 genügend Spiel vorhanden ist.

Um das Einführen des Preßlings 2 in den Beutel 3 zusätzlich zu erleichtern kann gemäß Figur 3 eine spezielle Einrichtung 15 zum Offenhalten des Kopfbereiches eines Beutels 3 verwendet werden. Diese Einrichtung 15 weist einen vorzugsweise umlaufenden Rahmen 16 mit dem Kopfbereich des Beutels 3 zugewandten Saugöffnungen 17 auf, die mit einer Vakuumleitung 18 verbunden sind. Zumindest während des Einschiebens des Preßlings 2 in den Beutel 3 läßt sich so der Kopfbereich des Beutels 3 offenhalten, so daß nur ein Minimum an Spiel des Preßlings 2 in bezug auf den Beutel 3 erforderlich ist.

Um darüber hinaus eine Beschädigung des Preßlings 2 beim Überschieben aus der Matrize 12 in den Beutel 3 zu verhindern weist gemäß Figur 4 die dem Beutel 3 zugewandte Seite der Matrize 12 an deren Innenkante eine Schräge 19 auf. Diese Schräge 19, deren Winkel etwa ein bis drei Grad beträgt, verhindert Abbrechungen des Preßlings 2 beim Ausschieben aus der Matrize 12.

Diese Abbrechungen können auch vermieden werden, wenn entsprechend der Figuren 5a und 5b modifizierte Matrizen 12a, 12b verwendet werden. Diese Matrizen 12a, 12b sind zwei- bzw. vierteilig ausgebildet. Deren Gehäuseteile 21 und 22, bzw. 23 bis 26 werden zum Pressen gegeneinander gefahren, so daß sie eine dichte Aufnahme für das Schüttgut 1 ausbilden. Nach dem Formen des Preßlings 2 können sie zu dessen Entnahme auseinander gefahren werden.

Um bei sauerstoffempfindlichen Schüttgütern, beispielsweise Kaffee, einen Aromaschutz zu gewährleisten, können die beschriebenen Verpackungsvorgänge in einer Schutzgasatmosphäre durchgeführt werden, so daß das verpackte Gut von der Umgebungsluft, insbesondere von deren Sauerstoffgehalt geschützt ist und in der gasdicht verschlossenen Verpackung bis zum Verbrauch geschützt bleibt.

Umverpackungen für die Preßlinge 2 können auch die Form von Schlauchbeuteln, Bechern, Dosen, Gläsern oder Röhrchen aus Kunststoff oder Metall oder dergleichen haben. Die Gestalt eines Preßlings 2 ist jeweils der Form der gewählten Verpackung anzupassen bzw. umgekehrt.

Ein Preßling 2 kann die Gestalt, wie oben beschrieben, eines Quaders oder Würfels, oder auch andere Formen wie beispielsweise die eines Zylinders, einer Kugel und dergleichen gängigen geometrischen Körpern haben. Auch ist es denkbar, den Preßling 2 zur Schonung seiner Kanten und zum einfacheren Einführen in seine Umverpackung mit Schrägen oder gerundeten Kanten auszubilden. Auch kissenförmig ausgebildete Preßlinge 2 können je nach Anwendungsfall vorteilhaft sein.

Damit beim Einführen eines Preßlings 2 in die Verpackung, beispielsweise einen Beutel 3, die Luft oder das Gas aus dem Beutel 3 schnell entweichen kann, können im Umfang des Preßlings 2 Strömungskanäle 6 und am vorauslaufenden Ende Schrägen 7 angeordnet werden (Figur 6). Zusätzlich kann in einer Seite des Preßlings 2 eine Aussparung oder eine Tasche 8 angeordnet werden, in die nach dem Kontrollwiegen des Preßlings 2 eine dem Fehlgewicht entsprechende Menge an Schüttgut einbringbar ist.

Um aus der Verpackung leicht Einzelportionen entnehmen zu können wird der Preßling 2 in der Umverpackung vor oder nach deren Verschließen durch Zerstören der Haftung zwischen den einzelnen Körnern wieder gelockert werden, ohne daß das Volumen, und insbesondere die Höhe der Verpackung beachtenswert zunimmt. Das Volumen der Verpackung soll dazu jedoch etwas größer sein als das Blockvolumen des Preßlings. Das Lockern wird durchgeführt, indem die Packung 4 mit dem Preßling 2 zwischen zwei Platten eingespannt und kurzzeitig ein- oder mehrmals, vorzugsweise in einer quer zur vorhergehenden Preßrichtung verlaufenden Richtung, gepreßt wird. Möglich ist auch die Beschallung des Preßlings 2 mit Ultraschall oder auch die Kombination von Pressen und Ultraschall. Auch kann das Lockern der Körner mittels Vibration der Packung 4 oder einer Kombination von Vibration in Verbindung mit Pressen und/oder Ultraschall erfolgen.

Der beschriebene Lockerungsvorgang der Körner kann bei einer noch geöffneten Packung 4 mittels einer in die Packung einbringbaren Platte 27 erfolgen. Gemäß der Figur 7 läßt sich ein einfaches Einführen der Platte 27 in die Packung 4 erzielen, wenn ein mit der Platte 27 verbundener Einführstempel 28 kleiner ausgebildet ist als die Platte 27, die dem Öffnungsquerschnitt der Packung 4 angepasst sein muß. Auch kann der Einführstempel 28 beim Einführen in die Packung 4 zuerst eine Schwenkbewegung ausführen, damit er in einer ersten Phase einen geringeren Einführquerschnitt aufweist (Figur 8). Das anschließende Lockern erfolgt dann mit parallel geführtem Einführstempel 28.

Es hat sich gezeigt, daß das Lockern vereinfacht wird, bzw. eine geringere Kraft erfordert, wenn die dem Preßling 2 zugewandte Seite der Platte 27 nicht eben, sondern strukturiert ausgebildet ist. Diese Strukturen sind bevorzugt in Form von Keilen ausgebildet, deren Anordnung verschiedene Muster haben kann.

## Patentansprüche

1. Verfahren zum Verpacken pulveriger oder körniger Schüttgüter, insbesondere Nahrungs- und Genußmittel, in eine vorgeformte Umverpackung (3), bei dem eine abgemessene Schüttgutmenge (1) in die Umverpackung (3) eingeführt und diese anschließend verschlossen wird, wobei die Schüttgutmenge (1) vor dem Einführen in die Umverpackung (3) zu einem Preßling (2) verdichtet wird, dessen Gestalt der Form der Umverpackung (3) angepaßt ist, dadurch gekennzeichnet, daß der Preßling (2) in der Umverpackung (3) vor oder nach dem Verschließen derselben zweiseitig gepreßt wird, so daß die Haftung zwischen den Einzelteilchen zerstört wird.

2. Verfahren nach Anspruch 1, dadurch gekennzeichnet, daß der Preßling (2) quer zur Herstellungspreßrichtung gepreßt wird.

3. Verfahren nach Anspruch 1 oder 2, dadurch gekennzeichnet, daß der Preßling (2) einer Beschallung mit Ultraschall ausgesetzt wird.

4. Verfahren nach einem der Ansprüche 1 bis 3, dadurch gekennzeichnet, daß der Preßling (2) die Gestalt eines Quaders, eines Zylinders, eines Kissens oder einer Kugel hat.

5. Verfahren nach Anspruch 4, dadurch gekennzeichnet, daß im Umfang des Preßlings (2) Strömungskanäle (6) angeordnet werden.

6. Verfahren nach Anspruch 4 oder 5, dadurch gekennzeichnet, daß am Einführende des Preßlings (2) Schrägen (7) angeordnet werden.

7. Verfahren nach einem der Ansprüche 4 bis 6, dadurch gekennzeichnet, daß auf einer Seite des Preßlings (2) eine Aussparung (8) angeordnet wird.

8. Verfahren nach Anspruch 4, dadurch gekennzeichnet, daß der Preßling (2) als Spaltblock mit mehreren Umfangskerben (9) ausgebildet ist.

9. Verfahren nach einem der Ansprüche 1 bis 8, dadurch gekennzeichnet, daß die Umverpackung (3) ein Beutel, eine Schachtel, ein Becher, eine Dose, ein Glas oder ein Röhrchen ist.

10. Verfahren nach Anspruch 9, dadurch gekennzeichnet, daß in der Umverpackung (3) ein einziger Preßling (2) angeordnet ist.

11. Verfahren nach Anspruch 9, dadurch gekennzeichnet, daß in der Umverpackung (3) mehrere Preßlinge (2) angeordnet sind.

12. Verfahren nach Anspruch 11, dadurch gekennzeichnet, daß mehrere Preßlinge (2) über und/oder nebeneinander angeordnet von der Umverpackung (3) umgeben sind.

13. Vorrichtung zum Durchführen des Verfahrens nach einem der Ansprüche 1, 2, 4 bis 12, bei der eine Schüttgutmenge (1) vor dem Einführen in eine Umverpackung (3) zu einem Preßling (2) geformt wird, wobei das Formen des Preßlings (2) mittels einer Matrize (12, 12a, 12b) erfolgt, die mit wenigstens einem Stempel (13, 14) zusammenwirkt, dadurch gekennzeichnet, daß wenigstens ein plattenförmiges Element (27) zum Lockern des verdichteten Schüttgutes (1) vorgesehen ist, und daß das Element (27) an einem Einführstempel (28) befestigt ist, der in die Umverpackung (3) einführbar ist und der eine geringere Weite aufweist als das Element (27).

14. Vorrichtung nach Anspruch 13, dadurch gekennzeichnet, daß die Matrize (12a, 12b) mehrteilig ausgebildet ist, wobei deren Bauteile (21 bis 26) gegeneinander verfahrbar sind.

15. Vorrichtung nach Anspruch 13, dadurch gekennzeichnet, daß die Matrize (12) auf der Umverpackung (3) zugewandten Seite eine Schräge (19) zur Vermeidung von Abbrechungen des Preßlings (2) aufweist.

16. Vorrichtung nach Anspruch 13, dadurch gekennzeichnet, daß der Einführstempel (28) zum Einführen in die Umverpackung (3) schwenkbar angeordnet ist.

17. Vorrichtung nach Anspruch 13 oder 16, dadurch gekennzeichnet, daß die dem Preßling (2) zugewandte Seite des Elements (27) strukturiert ausgebildet ist.

18. Vorrichtung nach Anspruch 17, dadurch gekennzeichnet, daß die Struktur keilförmige Erhebungen aufweist.

19. Vorrichtung nach einem der Ansprüche 13 bis 18, dadurch gekennzeichnet, daß eine Einrichtung (15) zum Offenhalten der Umverpackung (3) beim Einschieben des Preßlings (2) vorgesehen ist.

20. Vorrichtung nach Anspruch 19, dadurch gekennzeichnet, daß die Einrichtung (15) pneumatisch arbeitet.

## Claims

1. Method for packing powdery or granular bulk materials, in particular foodstuffs and products such as tea, coffee and tobacco, into a preformed outer pack (3), in which an apportioned amount of bulk material (1) is introduced into the outer pack (3) and the latter is subsequently closed, the amount of bulk material (1) being compacted before introduction into the outer pack (3) to form a compact (2), the shape of which is adapted to the form of the outer pack (3), characterized in that the compact (2) is pressed on two sides in the outer pack (3) before or after the closing of the latter, so that the bond between the individual particles is destroyed.

2. Method according to Claim 1, characterized in that the compact (2) is pressed transversely to the direction of production-related pressing.

3. Method according to Claim 1 or 2, characterized in that the compact (2) is exposed to ultrasonic waves.

4. Method according to one of Claims 1 to 3, characterized in that the compact (2) has the shape of a rectangular solid, a cylinder, a pad or a ball.

5. Method according to Claim 4, characterized in that flow channels (6) are arranged in the periphery of the compact (2).

6. Method according to Claim 4 or 5, characterized in that bevels (7) are arranged at the introductory end of the compact (2).

7. Method according to one of Claims 4 to 6, characterized in that a recess (8) is arranged on one side of the compact (2).

8. Method according to Claim 4, characterized in that the compact (2) is designed as a slotted block with a plurality of peripheral notches (9).

9. Method according to one of Claims 1 to 8, characterized in that the outer pack (3) is a bag, a box, a tub, a can, a jar or a small tube.

10. Method according to Claim 9, characterized in that a single compact (2) is arranged in the outer pack (3).

11. Method according to Claim 9, characterized in that a plurality of compacts (2) are arranged in the outer pack (3).

12. Method according to Claim 11, characterized in that a plurality of compacts (2), arranged above and/or next to one another, are surrounded by the outer pack (3).

13. Device for carrying out the method according to one of Claims 1, 2, 4 to 12, in which an amount of bulk material (1) is formed into a compact (2) before introduction into an outer pack (3), the forming of the compact (2) taking place by means of a die plate (12, 12a, 12b), which interacts with at least one plunger (13, 14), characterized in that at least one plate-shaped element (27) is provided for loosening the compacted bulk material (1), and in that the element (27) is fastened to an insertion plunger (28), which can be inserted into the outer pack (3) and which has a smaller width than the element (27).

14. Device according to Claim 13, characterized in that the die plate (12a, 12b) is of a multipart design and its components (21 to 26) can be moved towards one another.

15. Device according to Claim 13, characterized in that the die plate (12) has on the side facing the outer pack (3) a bevel (19) to avoid breaking off of the compact (2).

16. Device according to Claim 13, characterized in that the insertion plunger (28) is pivotably arranged for insertion into the outer pack (3).

17. Device according to Claim 13 or 16, characterized in that the side of the element (27) facing the compact (2) is of a structured design.

18. Device according to Claim 17, characterized in that the structure has wedge-shaped elevations.

19. Device according to one of Claims 13 to 18, characterized in that a means (15) for holding open the outer pack (3) during the pushing in of the compact (2) is provided.

20. Device according to Claim 19, characterized in that the means (15) operates pneumatically.

## Revendications

1. Procédé pour emballer des produits en vrac, en poudre ou en grains, en particulier des produits alimentaires et des produits comestibles, dans un emballage préformé (3), dans lequel la dose mesurée de produit en vrac (1) est compactée avant son introduction dans l'emballage (3) en une pièce moulée (2), dont la configuration est adaptée à la forme de l'emballage (3),
caractérisé en ce que
la pièce moulée (2) est pressée des deux côtés dans l'emballage (3) avant ou après la fermeture de celui-ci, de telle sorte que soit détruite l'adhérence entre les particules individuelles.

2. Procédé selon la revendication 1,
caractérisé en ce que
la pièce moulée (2) est pressée perpendiculairement à la direction du pressage de la fabrication.

3. Procédé selon la revendication 1 ou 2,
caractérisé en ce que
la pièce moulée (2) est exposée à un traitement aux ultrasons.

4. Procédé selon l'une des revendications 1 à 3,
caractérisé en ce que
la pièce moulée (2) a la forme d'un parallélépipède, d'un cylindre, d'un coussin ou d'une bille.

5. Procédé selon la revendication 4,
caractérisé par
des canaux d'écoulement (6) disposés sur le pourtour de la pièce moulée (2).

6. Procédé selon la revendication 4 ou 5,
caractérisé par
des chanfreins (7) disposés à l'introduction de la pièce moulée (2).

7. Procédé selon l'une des revendications 4 à 6,
caractérisé par
un évidement (8) disposé sur un côté de la pièce moulée (2).

8. Procédé selon la revendication 4,
caractérisé en ce que
la pièce moulée (2) est constituée sous la forme d'un bloc fendu avec plusieurs entailles périphériques.

9. Procédé selon l'une des revendications 1 à 8,
caractérisé en ce que
l'emballage (3) est un sachet, un carton, une coupe, une petite boîte, un verre ou un petit tube.

10. Procédé selon la revendication 9,
caractérisé en ce qu'
on dispose dans l'emballage (3) une seule pièce moulée (2).

11. Procédé selon la revendication 9,
caractérisé en ce qu'
on dispose dans l'emballage (3) plusieurs pièces moulées (2).

12. Procédé selon la revendication 11,
caractérisé en ce que
plusieurs pièces moulées (2), disposées les unes au-dessus des autres ou les unes à côté des autres, sont enveloppées par l'emballage (3).

13. Dispositif pour la mise en oeuvre du procédé selon l'une des revendications 1, 2, 4 à 12, dans lequel on met une dose de produit en vrac (1) en forme de pièce moulée (2) avant son introduction dans un emballage (3), le formage de la pièce moulée (2) ayant lieu au moyen d'une matrice (12, 12a, 12b) qui coopère avec au moins un poinçon (13, 14),
caractérisé en ce que
- au moins un élément en forme de plaque (27) est prévu pour fragmenter le produit en vrac (1) compacté, et
- l'élément (27) est fixé sur un poinçon d'introduction (28) qui peut être introduit dans l'emballage (3) et qui présente une étendue plus faible que l'élément (27).

14. Dispositif selon la revendication 13,
caractérisé en ce que
la matrice (12a, 12b) est constituée en plusieurs parties, ses éléments constitutifs (21 à 26) pouvant être mis les uns contre les autres.

15. Dispositif selon la revendication 13,
caractérisé en ce que
la matrice (12) présente sur le côté tourné vers l'emballage (3) un chanfrein (19) pour éviter des cassures de la pièce moulée (2).

16. Dispositif selon la revendication 13,
caractérisé en ce que
le poinçon d'introduction (28) servant à l'introduction de la pièce moulée est disposé de façon à pouvoir pivoter dans l'emballage (3).

17. Dispositif selon la revendication 13 ou 16,
caractérisé en ce que
la face de l'élément (27) tournée vers la pièce moulée (2) est constituée de façon structurée.

18. Dispositif selon la revendication 17,
caractérisé en ce que
la structure présente des surélévations en forme de coins.

19. Dispositif selon l'une des revendications 13 à 18,
caractérisé en ce qu'
une installation (15) est prévue pour maintenir l'emballage (3) ouvert lors de l'enfoncement de la pièce moulée (2).

20. Dispositif selon la revendication 19,
caractérisé en ce que
l'installation (15) fonctionne de manière pneumatique.
